# EUROPÄISCHE PATENTSCHRIFT

(11) **EP 1 739 215 B1**
(45) Veröffentlichungstag und Bekanntmachung des Hinweises auf die Patenterteilung: **08.10.2008**
(21) Anmeldenummer: 06011608.4
(22) Anmeldetag: 06.06.2006
(51) Int. Cl.: D03C 9/02, D03C 9/00

(54) **Fadenschonende Weblitze**
Thread protecting heddle
Lisse préservant le fil

(30) Priorität: 01.07.2005 DE 102005030632
(43) Veröffentlichungstag der Anmeldung: 03.01.2007
(73) Patentinhaber: Groz-Beckert KG, 72458 Albstadt (DE)
(72) Erfinder: Mettler, Franz, 8832 Wollerau (CH); Schwane, Herbert, 46348 Raesfeld (DE)
(74) Vertreter: Rüger, Barthelt & Abel Patentanwälte

(56) Entgegenhaltungen:
- DE-C1- 4 336 362
- JP-A- 11 107 092
- US-A- 1 932 350
- US-A- 5 348 055

## Beschreibung

Die Erfindung betrifft eine Weblitze für einen Webschaft mit den Merkmalen des Oberbegriffs des Patentanspruchs 1.

Es besteht seit längerem der Wunsch, nach einer Reduktion der Masse von Webgeschirren, zu denen Webschäfte und Weblitzen gehören. Eine Massereduktion der Webgeschirre wird angestrebt, um den Schaftantrieb und die Fachbildemaschinen deutlich zu entlasten, Energie zu sparen und auch höhere Drehzahlen zu erreichen, wobei der Verschleiß nicht erhöht oder sogar reduziert wird.

Bei der Fachbildung bewegen die Weblitzen jeweils die durch ihr Fadenauge laufenden Kettfäden aus der Kettfadenebene heraus, wobei zwischen den Litzen durchlaufende andere Kettfäden mittels eines anderen Webschaftes in gleiche oder entgegengesetzte Richtung bewegt werden. Dadurch laufen bei jedem Fachbildevorgang die gespannten Kettfäden an der Außenseite einer Weblitze entlang. Dies stellt eine extreme Belastung für die Fäden dar, die zur Kettfadenbeschädigung und im Extremfall zu Kettfadenbruch führen kann.

Aus der DE 43 36 362 C1 ist eine Weblitze mit speziell geformtem Fadenauge bekannt. Die Weblitze besteht aus einem entsprechend geformten Flachmaterial. Im Bereich des Fadenauges ist es so verwunden, dass die Flachseiten schräg zur Kettfadenrichtung stehen. Die zwischen den Weblitzen vorhandenen Kettfäden, die nicht durch das Fadenauge laufen, müssen bei der Fachbildung die äußeren Kanten des Fadenauges überstreichen und können dadurch beschädigt werden.

Des Weiteren offenbart das gleiche Dokument eine Weblitze, die im Bereich ihres Fadenauges nicht verwunden ist, sondern bei der die beiden das Fadenauge begrenzenden Stege lediglich geschränkt sind. Dadurch sind beide Seitenflächen der Weblitze über ihre jeweilige gesamte Länge im Wesentlichen in Kettfadenrichtung orientiert. Allerdings entsteht durch die Ausbiegung der Fadenaugenstege an dem oberen wie auch an dem unteren Ende im Fadenauge jeweils eine spitze Ecke, die dazu neigen kann, einen Kettfaden anzuschneiden. Des Weiteren verhindern die seitlich ausgebogenen Schenkel nicht, dass benachbarte Weblitzen so eng zueinander kommen, dass ein Schenkel einer benachbarten Weblitze das Fadenauge einer betrachteten Weblitze überschneidet. Auch dies kann dazu führen, dass Kettfäden an den mehr oder minder scharfen Kanten der Weblitze auf und ab laufen und dadurch beschädigt werden.

Die EP 0403429 offenbart eine Weblitze aus faserverstärktem Kunststoff. Der Litzenkörper ist sowohl im Bereich des Fadenauges wie auch in dem sich davon weg erstreckenden Abschnitten mit gerundeten Kanten versehen. Jedoch können, wie auch bei der vorstehend diskutierten Weblitze, benachbarte Fadenaugen einander überlappen. Zwischen den Weblitzen laufende Fäden, die bei der Fachbildung die Fadenaugen passieren müssen, können dadurch beschädigt werden. Dies gilt insbesondere bei hohen Arbeitsgeschwindigkeiten.

Davon ausgehend, ist es Aufgabe der Erfindung, eine verbesserte Weblitze zu schaffen.

Die erfindungsgemäße Weblitze weist eine Litzenkörper auf, der an dem Fadenauge mit einem Abstandshaltemittel versehen ist. Dieses verhindert, dass benachbarte Weblitzen im Bereich der Fadenaugen mit Blickrichtung in Kettfadenrichtung einander überlappen. Dadurch wird ein zwischen den Weblitzen laufender Faden, wenn er die Fadenaugen der benachbarten Weblitzen passiert, nicht oder nur unwesentlich aus einer Kettfadenrichtung herausgedrängt. Insbesondere wird er nicht auf Kanten der Weblitze oder des Fadenauges gedrängt, an denen er beschädigt werden könnte. Insbesondere die Verarbeitung thermisch empfindlicher Fäden, die nicht nur durch scharfe Kanten, sondern auch durch Reibungswärme beschädigt werden könnten, wird so mit hohen Arbeitsgeschwindigkeiten möglich. Durch die Vermeidung von Litzenüberlappung, insbesondere im Bereich der Fadenaugen, wird ein umlenkungsarmer und somit reibungsarmer Fadenlauf für die Kettfäden sowohl im Hinblick auf ihre langsame Längsbewegung (in Kettfadenrichtung) als auch im Hinblick auf ihre Fachbildebewegung möglich.

Die Seitenfläche ist über ihre gesamte, hinsichtlich der Fachbildung wirksamen Länge, vorzugsweise in Kettfadenrichtung orientiert. Dies gilt insbesondere für die dem Fadenauge benachbarten Bereiche und das Fadenauge selbst. Dadurch werden Fadenbeschädigungen für den an der Weblitze vorbeilaufenden Faden gerade an der durch das Fadenauge gebildeten Engstelle vermieden.

Dabei ist es vorteilhaft, wenn die vordere und die hintere Kante der Weblitzen gerundet ist, wodurch die Fadenbelastung weiter reduziert werden kann.

Die Seitenfläche ist an dem Fadenauge vorzugsweise eine ebene Fläche. Die das Fadenauge begrenzenden Stege müssen nicht seitlich ausgewölbt sein - sie können vielmehr im Wesentlichen gerade ausgebildet sein. Dadurch wird die Möglichkeit geschaffen, die Innenkontur des Fadenauges so festzulegen, dass keine obere und untere spitze Ecke auftritt, in der sich der Kettfaden festkeilen und beschädigen könnte. Außerdem wird verhindert, dass der an dem Fadenauge vorbei laufende Faden an dem Fadenauge hängen bleibt.

Das Abstandshaltemittel wird vorzugsweise durch einen Abschnitt der Seitenfläche gebildet, der sich an das Fadenauge anschließt. Ein solcher Flächenbereich ist bspw. bei vertikaler Längsrichtung der Weblitze unmittelbar oberhalb oder unterhalb des Fadenauges zu finden. In diesem Bereich weist der Litzenkörper eine Dicke auf, die so groß ist wie der Abstand der Seitenflächen der Stege im Bereich des Fadenauges. Dadurch können die Fadenaugen benachbarter Weblitzen nicht überlappen. Ein zwischen den Weblitzen bei der Fachbildung an dem Fadenauge vorbeilaufender Faden überquert die Fadenaugen im Wesentlichen ungehindert.

Die Seitenflächen sind vorzugsweise in Richtung von dem Fadenauge weg zu der Längsrichtung geneigt angeordnet und somit als Rampenfläche ausgebildet. Die Seitenflächen sind als Rampenflächen ausgebildet, um dem das Fadenauge überquerenden Faden sicher zu leiten. Die Rampenflächen sind vorzugsweise als ebene Flächen ausgebildet. Sie können jedoch auch eine leichte Wölbung aufweisen.

Vorzugsweise ist der Abstand der beiden einander gegenüberliegenden Seitenflächen im Bereich des Fadenauges, d.h. die Dicke des Litzenkörpers oberhalb und unterhalb des Fadenauges größer als die in gleicher Richtung gemessene Weite des Fadenauges. Dies trägt zur Einhaltung des gewünschten Fadenaugenabstands bei. Mit anderen Worten, die von dem durch die Fadenaugen laufenden Kettfäden vorgegebene Teilung, d.h. der Mittenabstand benachbarter Fadenaugen, kann auch bei dichtest möglichem Zusammenrücken benachbarter Weblitzen nicht geringer werden als die äußere Breite der Fadenaugen und erst recht nicht geringer als die innere Breite derselben.

Das Fadenauge wird vorzugsweise von Stegen begrenzt, deren Innenseiten Leitflächen bilden, die parallel zu den Seitenflächen sind. Dies führt zu einem schonenden Fadenlauf durch das Fadenauge. Des Weiteren ist das Fadenauge sowohl oben als auch unten vorzugsweise von ebenen oder leicht gewölbten Flächen begrenzt, die sich in Kettfadenrichtung erstrecken und im Wesentlichen glatt sind, was ebenfalls einem schonenden Fadenlauf dient. Diese Flächen sind an der Fadeneinlaufseite der Weblitze und bedarfsweise auch an der Fadenauslaufseite von dem Fadenauge weg gewölbt. Dies bewirkt eine Fadenschonung insbesondere bei geöffnetem Fach.

Vorzugweise sind die das Fadenauge begrenzenden Stege bezüglich der Kettfadenrichtung gegeneinander versetzt, so dass ein Kettrichtungsabstand vorhanden ist. Außerdem sind die Stege quer dazu gegeneinander versetzt, wodurch ein Querabstand gebildet ist. Der Kettrichtungsabstand ist vorzugsweise größer als der Querabstand. Dadurch ist bei diesen Weblitzen ohne Weiteres automatischer Kettfadeneinzug möglich und andererseits bleiben die Weblitzen schlank genug, um auch sehr feine Fäden verarbeiten zu können.

Die Seitenfläche kann mit einer Ausnehmung, bspw. einer sich in Längsrichtung L der Weblitze erstreckenden Nut, versehen sein. Dies reduziert die Masse der Weblitze erheblich, ohne deren Festigkeit allzu nachteilig zu beeinflussen. Der Litzenkörper kann aus Kunststoff gefertigt sein, was Gewichtsvorteile hat. Außerdem kann er aus einem faserverstärkten Werkstoff, z.B. Aluminium mit Borfasern, bestehen und somit sowohl leicht als auch fest sein. Es ist möglich, den Litzenkörper nahtlos aus ein und demselben Material, d.h. einstückig auszubilden. Dies vermeidet Schwachstellen und ermöglicht eine einfache Herstellung. Der Litzenkörper kann ganz oder teilweise, z.B. insbesondere im Bereich seines Fadenauges, innen sowie auch an seinen Seitenflächen mit einer verschleißmindernden Beschichtung versehen sein. Insbesondere kann dadurch das Einsägen eines Fadens in das Fadenauge vermieden werden.

Das Fadenauge kann auch durch einen verschleißfesten Einsatz, z.B. aus Keramik, einem Hartmetall oder einem harten Metall gebildet werden, wobei dieser Einsatz bedarfsweise noch beschichtet sein kann. Hierdurch werden leichte und zugleich sehr verschleißfeste Litzen erhalten.

Spezielle Details von Ausführungsformen der Erfindung erbringen weitere Vorteile und sind Gegenstand der Zeichnung, der Beschreibung oder von Ansprüchen.

In der Zeichnung sind Ausführungsbeispiele der Erfindung veranschaulicht. Es zeigen:
- Fig. 1: Eine Webmaschine in aufs Äußerste schematisierter auszugsweiser Darstellung,
- Fig. 2: einen Webschaft der Webmaschine nach Figur 1, in schematisierter ausschnittsweiser Vorderansicht.
- Fig. 3: eine zur Anordnung auf dem Webschaft nach Figur 2 vorgesehene Weblitze, in Seitenansicht,
- Fig. 4 und 5: weitere Ausführungsformen und Anordnungsweisen von Weblitzen mit doppeltem Fadenaugstand für den Webschaft nach Figur 2, in Seitenansicht,
- Fig. 6: eine angesetzte Endöse für eine Weblitze nach Figur 3, in perspektivischer schematisierter Darstellung,
- Fig. 7: eine angesetzte Endöse für eine Weblitze nach Figur 3 in einer abgewandelten Ausführungsform, in perspektivischer schematisierter Darstellung,
- Fig. 8: einen mittleren Abschnitt einer Weböse nach Figur 3, 4 oder 5, in ausschnittsweiser Seitenansicht,
- Fig. 9: Schnittdarstellungen der Weblitze nach Figur 8 an verschiedenen Stellen derselben,
- Fig. 10: eine Detailansicht des Fadenauges einer abgewandelten Ausführungsform der Weblitze nach Figur 8,
- Fig. 11: die Weblitze nach Figur 8, in perspektivischer schematisierter Darstellung mit Veranschaulichung geometrischer Verhältnisse,
- Fig. 12: eine Reihe von Weblitzen, geschnitten in Höhe ihrer Fadenaugen mit schematisch angedeuteten Kettfäden,
- Fig. 13: die Weblitze nach Figur 11, in einem Vertikalschnitt,
- Fig. 14: eine Weblitze mit Fadenaugeneinsatz, in schematisierter ausschnittsweise perspektivischer Darstellung und
- Fig. 15: eine abgewandelte Ausführungsform einer Weblitze mit Fadenaugeneinsätzen, in schematisierter ausschnittsweise perspektivischer Darstellung.

In Figur 1 sind einige Komponenten einer Webmaschine 1 veranschaulicht, zu der Webschäfte 3 mit Weblitzen 4 gehören. Die Webschäfte 3 sind im Wesentlichen flache, rechteckige Rahmen, in denen die Weblitzen 4 vertikal gehalten sind. Die Weblitzen 4 dienen der Führung von Kettfäden 5, von denen einige durch entsprechende Fadenaugen 6 der Weblitzen und andere zwischen den Weblitzen hindurch geführt sind. Die Weblitzen sind dabei, wie auch aus Figur 2 ersichtlich, im Wesentlichen parallel nebeneinander dicht an dicht gehalten. Die Webschäfte 3 werden bei Betrieb der Webmaschine 1 in schneller Folge auf und ab bewegt, wozu ein in Figur 1 lediglich aufs Äußerste schematisiert dargestellter Schaftantrieb 7 dient. Die Weblitzen eines Schafts 3 sind vorzugsweise untereinander gleich ausgebildet. Sie weisen bspw. eine Form gemäß Figur 3 auf. Jede Weblitze 4 weist einen ungefähr streifenförmigen, länglichen im Gebrauch vertikal orientierten Litzenkörper 8 auf, der in einem mittleren Bereich mit dem Fadenauge 6 versehen ist. An beide Enden schließen sich im vorliegenden Ausführungsbeispiel C-förmige Endösen 9, 10 an den Litzenkörper 8 an. In Nachbarschaft der Endösen 9, 10 sind, wie üblich, Reihlöcher 11, 12, Teilsschlitze 13, 14 und Abtrennkanten 15, 16, 17, 18 ausgebildet.

In diesen grundsätzlichen Merkmalen stimmt die Weblitze 4 gemäß Figur 3 mit den Weblitzen 4 nach den Figuren 4 und 5 im Wesentlichen überein. Unterschiede bestehen insoweit, als die Weblitzen 4 gemäß Figur 4 geschlossene Endösen 9, 10 und die Weblitzen 4 gemäß Figur 5 J-förmige Endösen 9, 10, jedoch mit nach innen abgewinkeltem Haken 19, 20 aufweisen. Abweichungen bestehen des Weiteren in der Fluchtung zwischen dem Litzenkörper 8 und den Endösen 9, 10. Während die Endösen 9, 10 gemäß Figur 3 in gerader Verlängerung des Litzenkörpers 8 angeordnet sind, ist bei den Weblitzen 4, gemäß der Figuren 4 und 5, ein Versatz vorhanden, so dass es möglich wird, benachbarte Weblitzen 4a, 4b mit einem Versatz bezüglich der Kettfadenrichtung K zu montieren. Die ergibt zwei Reihen von Fadenaugen, was auch doppelter Fadenaugstand genannt wird. Des Weiteren ist es möglich, jede Weblitze 4 lediglich einseitig mit Abtrennkanten 15, 17 bzw. 16, 18 zu versehen.

Der Litzenkörper 8 besteht bei den vorstehend beschriebenen Ausführungsformen vorzugsweise ganz oder teilweise aus einem Kunststoff, wie bspw. einem faserverstärkten Kunststoff. Als Verstärkungsfasern können Kohlenfasern, Glasfasern oder anderweitige Fasern Anwendung finden. Die Faserlänge kann einheitlich sein und bspw. 2 mm betragen. Es ist auch möglich, Fasergemische mit unterschiedlichen Faserlängen zu verwenden. Die Fasern können gezielt, vorzugsweise in Längsrichtung L der Weblitze 4 orientiert oder ohne Vorzugsorientierung in den Kunststoff eingebettet sein. Hier kommen vorzugsweise Glasfasern als Kurzfasern zur Anwendung, wobei die Litzenkörper 8 dann in einem gewöhnlichen Gießverfahren verarbeitet werden können.

Alternativ können die Weblitzen 4 insgesamt oder auch lediglich die Litzenkörper, auch durch Warmpressen oder Schmieden, aus einem geeigneten Metall, bspw. Magnesium, Aluminium oder einer Magnesium- oder Aluminiumlegierung hergestellt werden. Insbesondere zur Verarbeitung von aggressiven Kettgarnen kann dabei vorgesehen sein, die Weblitzen 4 mit einer verschleißfesten Beschichtung zu versehen. Dies betrifft insbesondere den Bereich des Fadenauges 6, sowie der Seitenflächen des Litzenkörpers. Bei einer bspw. aus einer Aluminiumlegierung gegossenen oder geschmiedeten Litze, ist dies bevorzugt eine Eloxalschicht.

Bei den vorgestellten Ausführungsformen kann die Endöse 9, 10 einstückiger Bestandteil der Weblitze 4 sein. Dies bedeutet, dass die Endöse 9, 10 nahtlos an den Litzenkörper 8 anschließt und aus dem gleichen Material ausgebildet ist wie dieser. Es ist jedoch alternativ auch möglich, die Endösen 9, 10 an den Litzenkörper 8 anzusetzen und sie bedarfsweise aus einem anderen Material herzustellen. Ausführungsformen dazu veranschaulichen die Figuren 6 und 7. Beispielsweise kann die Endöse 9 gemäß Figur 6 eine Ausnehmung aufweisen, in die sich ein Fortsatz 21 des Litzenkörpers 8 hinein erstreckt. Ein Querzapfen 22, der sich durch die Ausnehmung und den Fortsatz 21 erstreckt, kann die Endöse 9 an dem Litzenkörper 8 sichern. Diese Art der Verbindung eignet sich insbesondere zum Anschluss an der Endöse 9 an den Litzenkörper 8, wenn diese aus unterschiedlichen Materialien bestehen. Besteht der Litzenkörper 8 aus einem Kunststoff und die Endöse 9 bspw. aus Stahl, kann diese, wie Figur 7 veranschaulicht, in den Litzenkörper 8 eingegossen sein. Zum Beispiel kann die Endöse in die Gießform eingelegt und mit dem Litzenkörper 8 vergossen werden. Dann ist es möglich, dass der Querzapfen aus dem Litzenmaterial geformt ist und somit zum Bestandteil des Litzenkörpers 8 wird. Ein als separates Teil ausgebildeter Querzapfen ist in diesem Falle nicht erforderlich. Weist die Endöse mehrere Löcher 60, 61 auf, kann zusätzlich zu dem sich einstellenden Stoffschluss ein Formschluss erzeugt werden.

Für die Endösen kann ein besonders verschleißfestes Material, wie gehärteter Stahl, Hartmetall oder Keramik ausgewählt werden. Die Verbindung der Endösen 9, 10 mit dem Litzenkörper 8 erfolgt z.B. formschlüssig oder stoffschlüssig durch Kleben oder Löten. Im Falle der Verwendung eines Gießverfahrens kann der Litzenkörper 8 an die Endöse 9, 10 angegossen werden. Dann ist es möglich, dass der Querzapfen aus dem Litzenmaterial geformt ist und somit zum Bestandteil des Litzenkörpers 8 wird. Ein als separates Teil ausgebildeter Querzapfen ist in diesem Falle nicht erforderlich.

Figur 8 veranschaulicht die Form des Litzenkörpers 8 und insbesondere des Fadenauges 6. Der Litzenkörper 8 ist zur Verdeutlichung an mehreren Stellen I-I bis VI-VI geschnitten, wobei die entsprechenden Schnitte nebenstehend in Figur 9 veranschaulicht sind. Wie ersichtlich, weist der Litzenkörper 8 zwei Seitenflächen 23, 24 auf (siehe z.B. Schnitt I-I oder IV-IV), die als ebene in Kettfadenrichtung K orientierte Flächen ausgebildet sind. Sie bilden die Flachseiten der Litzenkörper 8 und gehen mit gerundeten Kanten 25, 26 bzw. 27, 28 zu der in Kettfadenrichtung K vorderen bzw. hinteren Schmalseite über.

Wie insbesondere aus Figur 9 ersichtlich, nimmt die Dicke des Litzenkörpers 8, d.h. der Abstand zwischen den Seitenflächen 23, 24 zu dem Fadenauge 6 hin zu. Es ist auch möglich, dass die in Kettfadenrichtung K gemessene Dimension, d.h. die Breite des Litzenkörpers 8 zu dem Fadenauge 6 hin zunimmt (nicht gezeichnet). Der Querschnitt des Litzenkörpers nimmt demzufolge in Richtung zu dem Fadenauge 6 hin zu, wobei die Querschnittszunahme zu einen auf die Vergrößerung des Abstandes der Seitenflächen 23, 24 und zum anderen auf die Zunahme des Abstandes der Schmalseiten des Litzengrundkörpers 8 resultiert. Diese Verbreiterung des Litzenkörpers 8 erhöht die Stabilität des Litzenkörpers 8 in Kettfadenrichtung K, ohne dabei die Teilungs- bzw Reihendichte zu reduzieren. Im Bereich des Fadenauges 6 bilden die Seitenflächen 23, 24 vorzugsweise ebene Flächen, wobei hier die größte Dicke des Litzenkörpers 8 vorhanden ist. In einem rampen- oder keilförmigen Bereich, der sich etwa von dem Schnitt III-III zu dem Schnitt I-I erstreckt, nimmt die Dicke ab, wobei die Seitenflächen 23, 24 hier wiederum ebene in einem spitzen Winkel zueinander stehende Flächen bilden. Im Anschluss an den Schnitt I-I, in Richtung der Endösen 9, 10 verlaufen die Seitenflächen 23, 24 vorzugsweise parallel zueinander, so dass die Dicke des Litzenkörpers 8 konstant bleibt. In dem erläuterten Übergangsbereich zwischen dem Fadenauge 6 und dem dünneren Teil des Litzenkörpers 8, können schlitz- oder nutartige Ausnehmungen 29, 30, 31, 32 vorgesehen sein, die insbesondere aus Figur 9 ersichtlich sind. Diese Ausnehmungen 29, 31 und 30, 32 unterbrechen die Seitenflächen 23 und 24 und tragen zu einer Gewichtsverminderung der Litzenkörper 8 bei, ohne deren Steifigkeit und Zug- wie Druckfestigkeit wesentlich nachteilig zu beeinflussen. Zu beiden Seiten der Ausnehmungen 29, 31 bleiben schmale Stege 33, 34, und zu den Ausnehmungen 30, 32 bleiben schmale Stege 62, 63 die glatte Fadenleitflächen bilden.

Eine weitere Besonderheit der erfindungsgemäßen Weblitze 4 liegt in der Gestaltung des Fadenauges 6. Dieses ist in dem dicksten Bereich des Litzenkörpers 8 angeordnet, wobei der jeweils oberhalb bzw. unterhalb des Fadenauges vorhandene und in Figur 9 im Schnitt IV-IV dargestellte Abschnitt des Litzenkörpers 8 ein Abstandhaltemittel 35, 36 bildet (Figur 8). Die dort vorhandenen Bereiche 37, 38 der Seitenfläche 23 können mit entsprechenden Flächenbereichen einer benachbarten Weblitze in Anlage kommen, wobei jedoch verhindert wird, dass Bereiche des Litzenkörpers 8 einer benachbarten Litze 4 in den Kettfadenraum einer angrenzenden Litze gelangen. Der Kettfadenraum einer Litze 4 wird durch das Fadenauge definiert und ist als Hüllform 48 in Figur 11 zu erkennen. Der Kettfadenraum erstreckt sich in Figur 3 parallel zur Zeichenebene. Dazu ist es vorteilhaft, dass sich die Seitenflächen 23, 24 jeweils in voller Breite, gemessenen in Kettfadenrichtung K, an das Fadenauge 6 heran erstrecken und dass die Seitenflächen 23, 24 dazu in Kettfadenrichtung K orientiert und bezüglich derselben weder verwunden noch schräg angeordnet sind.

Das Fadenauge 6 wird seitlich durch zwei Stege 39, 40 begrenzt, die parallelflankig ausgebildet sind. Die Außenseiten der Stege 39, 40 werden durch die Seitenflächen 23, 24 gebildet. Die Innenseiten werden durch Leitflächen 41, 42 gebildet, die parallel zueinander sowie parallel zu den Seitenflächen 23, 24 orientiert sind. Die Stege 39, 40 erstrecken sich parallel zu der Längsrichtung L des Litzenkörpers 8. Die Stege 39, 40 sind sowohl bezüglich der Kettfadenrichtung K als auch quer zu dieser gegeneinander versetzt. Sie bilden zwischen einander einen in Kettfadenrichtung K orientierten Durchgang für den Kettfaden. Die Stege 39, 40 sind auf ganzer in Längsrichtung L verstandener Länge um die Dicke der im Querschnitt etwa rechteckigen Hüllform 48 voneinander beabstandet. Sie sind somit seitlich gegeneinander versetzt und jeweils im Wesentlichen flach bzw. eben und wesentlich dünner als der Litzenkörper 8 in Fadenaugennähe ausgebildet. Sie setzen an quer zu der Kettfadenrichtung K voneinander beabstandeten Stellen an den Litzenkörper 8 an. Dies ist insbesondere aus Fig. 12 ersichtlich.

Das Fadenauge 6 ist an seinem oberen und seinem unteren Ende jeweils durch vorzugsweise im Wesentlichen ebene oder auch rinnenförmige Fadenleitflächen 43, 44 begrenzt. Diese können sich insbesondere zur Fadeneinlaufseite hin, wie aber auch zur in Figur 10 hinten liegenden Fadenauslaufseite hin trichterartig erweitern, um insbesondere Kettfäden mit geringer Fadenspannung ordnungsgemäß leiten zu können. Die obere und untere Fadeneinlauffläche 45, 46 begrenzt jeweils einen massiven Abschnitt des Litzenkörpers 8, an dem die Bereiche 37, 38 der Seitenfläche 23 als Abstandshaltemittel 35, 36 ausgebildet sind.

Figur 11 veranschaulicht die Geometrie des Fadenauges 6, ggfs. in Verbindung mit Figur 13, die den Schnitt XIII-XIII wiedergibt, weiter. Die Stege 39, 40 sind nicht zwangsläufig, jedoch vorzugsweise in Kettfadenrichtung K schmaler als der Litzenkörper 8. Sie geben dadurch in Querrichtung einen Durchgang frei, der in Figur 11 durch eine gestrichelt angedeutet Hüllform 47 gekennzeichnet ist und dessen Breite durch den Kettrichtungsabstand (d.h. den in Kettfadenrichtung K gemessenen Abstand) der Stege 39, 40 voneinander bestimmt ist. Der durch die Hüllform 47 beschriebene Durchgang ist rechteckig mit gerundeten Kanten. Dieser Querdurchgang ermöglicht das maschinelle Einziehen von Kettfäden. Des Weiteren sind die Stege 39, 40 quer zu der Kettfadenrichtung K gegeneinander versetzt, wodurch sie einen Längsdurchgang, d.h. in Kettfadenrichtung K verlaufenden Durchgang mit einer Hüllform 48 festlegen. Diese beschreibt wiederum einen etwa rechteckigen Querschnitt, wobei die obere und untere Schmalseite 49, 50 gerundet sein kann. Dies ist der Fall, wenn die Fadenleitflächen 43, 44 ungefähr rinnenförmig ausgebildet sind. Die Breite der Hüllform 48 wird durch den Querabstand der Stege 39, 40 bestimmt.

Der zwischen den Hüllformen 47, 48 vorhandene Winkel 51 beträgt vorzugsweise mindestens 30°. Im vorliegenden Ausführungsbeispiel beträgt er 90°. Außerdem weist die Hüllform 47 vorzugsweise eine größere Breite auf als die Hüllform 48. Für letztere reicht es aus, wenn sie so breit ist wie der zu leitende Kettfaden. Auch bei dem Fadenauge 6 nach Figur 11 sind die Fadeneinlaufflächen 45, 46 wiederum gerundet, wenn auch weit weniger dramatisch als in Figur 10 veranschaulicht. Außerdem laufen sie anders als in Figur 10 nicht spitz, sondern auf ganzer Breite aus. Diese Form der Fadeneinlaufflächen 45, 46 bewährt sich insbesondere bei Arbeit mit Kettfäden mit hoher Kettfadenspannung. Außerdem sind wiederum die Anschlüsse der Stege 33, 34 mit Rundungen 64, 52 versehen, um der Hüllform 47 gerundete Kanten zu verleihen.

Die insoweit beschriebenen Weblitzen 4 arbeiten wie folgt:

Figur 12 veranschaulicht eine Reihe von Weblitzen 4, mit einer Kettfadenschar 52. Kettfäden 53 laufen durch die Fadenaugen 6, während in der Regel mehrere Kettfäden 54 zwischen den Weblitzen 4 laufen und somit über die Seitenflächen 23, 24 streifen. In Einzelfällen können zwischen den Weblitzen 4 auch jeweils lediglich ein oder zwei Fäden 54 laufen. Während des Webprozesses wird nur der Webschaft mit den Weblitzen 4 in Längsrichtung L (in Figur 12 senkrecht zur Zeichenebene) in schneller Folge hin und her bewegt, um mit den Kettfäden 53, 54 Fächer zu öffnen und zu schließen. Während einer Bewegungsphase bewegt sich die Weblitze 4 in Figur 11 nach oben, wobei der Kettfaden 54 über die Seitenfläche 23 derselbigen streift.. Er kann dabei nur eine in Kettfadenrichtung K orientierte Fläche berühren, d.h. er läuft weder über Kanten noch über auch nur schräg zu der Kettfadenrichtung K angestellte Flächenbereiche. Insbesondere überquert er das Fadenauge 6 ohne die Weblitzen 4 all zu weit auseinander drängen zu müssen. Diese können allenfalls mit ihren im Fadenaugenbereich ebenen Seitenflächen 23, 24 aneinander anliegen, wobei jedoch kein Teil einer benachbarten Weblitze, auch kein Steg 39, 40, in den Bereich der Hüllform 48 des Fadenauges 6 der ihr benachbarten Weblitze gelangen kann. Dies verhindern die Bereiche 37, 38 der Seitenfläche 23, die sich über deren kompletten Breite erstrecken, die das Abstandhaltemittel 35, 36 bilden.

Die Flächenbereiche 37, 38 liegen in einer Ebene mit der Außenseite des Stegs 40, schließen sich bezüglich der Längsrichtung L nach oben und nach unten an diesen an und erstrecken sich, wenn der Steg 40 an dem bezüglich der Kettfadenrichtung K hinteren Ende des Litzenkörpers 8 angeordnet ist, bis zu dem vorderen Ende des Litzenkörpers 8. Ist der Steg an der vorderen Schmalseite angeordnet, wie bspw. der Steg 39, erstrecken sich die entsprechenden in gleicher Ebene liegenden Flächenbereiche bis zur hinteren Schmalseite des Litzenkörpers 8.

Es sei erwähnt, dass auf den Querdurchgang mit der Hüllform 47 verzichtet werden kann. Dies ist abhängig vom Automationsgrad des Fadeneinzugs. Die Stege 39, 40 erstrecken sich dann z.B. über die gesamte oder nahezu die gesamte in Kettfadenrichtung K gemessene Breite des Litzenkörpers 8 und lassen nur den schmalen Durchgang mit der Hüllform 48 frei.

Die Figuren 14 und 15 veranschaulichen abgewandelte Ausführungsformen der vorstehend beschriebenen Weblitze 4. Die äußere Geometrie derselben stimmt mit der der vorstehend beschriebenen Weblitze 4 überein, so dass auf deren Beschreibung entsprechend verwiesen wird. Abweichend zu der vorbeschriebenen Weblitze 4 ist das Fadenauge 6 jedoch durch ein oder mehrere Zusatzteile 55, 56, 57 gebildet, die die Form des Fadenauges 6 festlegen. Die Zusatzzeile 55 bis 57 können aus speziellem verschleißfesten Material, wie bspw. Keramik, gegossenem oder geschmiedetem Aluminium mit Eloxierung, gehärtetem Stahl, Hartmetall oder beschichteten Hartmetall, z.B. auch mit PKD-Auflage hergestellt sein. Es ist möglich, die Zusatzteile mit den übrigen Litzenkörper 8 formschlüssig und/oder stoffschlüssig durch Angießen, Umgießen, Löten, Schweißen, Kleben oder ähnliche Maßnahmen zu verbinden. In der Ausführungsform nach Figur 15 bilden die Zusatzteile 56, 57 schalenförmige Elemente, die mittels Verankerungsstiften 58, 59 an den Litzenkörper 8 gehalten sind.

Die erfindungsgemäße Weblitze 1 weist einen Litzenkörper 8 auf, dessen Dicke zu dem Fadenauge 6 hin zunimmt. Die Seitenflächen 23, 24 des Litzenkörpers 8 bilden in Kettfadenrichtung orientierte Leitflächen und dienen in Nachbarschaft des Fadenauges 6 als Abstandshaltemittel 35, 36, dass benachbarte Fadenaugen 6 benachbarter Weblitzen auf Abstand hält.

### Bezugszeichenliste:

- 1: Webmaschine
- 3: Webschaft
- 4: Weblitze
- 4a, 4b: Benachbarte Weblitzen
- 5: Kettfaden
- 6: Fadenauge
- 7: Schaftantrieb
- 8: Litzenkörper
- 9, 10: Endösen
- 11, 12: Reihlöcher
- 13, 14: Teilschlitze
- 15, 16, 17, 18: Abtrennkanten
- 19, 20: Abgewinkelter Haken
- 21: Fortsatz
- 22: Querzapfen
- 23, 24: Seitenflächen
- 25, 26, 27, 28: Gerundete Kanten
- 29, 30, 31, 32: Ausnehmungen
- 33, 34, 62, 63: Stege
- 35, 36: Abstandhaltemittel
- 37, 38: Seitenflächenbereiche
- 39, 40: Stege
- 41, 42: Leitflächen
- 43, 44: Fadenleitflächen
- 45, 46: Fadeneinlauffläche
- 47, 48: Hüllform
- 49, 50: Schmalseite
- 51: Winkel
- 64, 52: Rundungen
- 52: Kettfadenschar
- 53, 54: Kettfäden
- 55, 56, 57: Zusatzteile
- 58, 59: Verankerungsstifte
- 60, 61: Löcher

- K: Kettfadenrichtung
- L: Längsrichtung

## Patentansprüche

1. Weblitze (4) für einen Webschaft (3),
mit einem länglichen, eine Längsrichtung (L) festlegenden und Seitenflächen (23, 24) aufweisenden Litzenkörper (8), der zur Aufnahme eines eine Kettfadenrichtung (K) festlegenden Kettfadens (54) ein Fadenauge (6) aufweist, das einen quer zu der Längsrichtung (L) orientierten Durchgang bildet,
**dadurch gekennzeichnet,**
**dass** an dem Fadenauge (6) ein Abstandshaltemittel (35, 36) vorgesehen ist, welches durch einen Bereich (37, 38) der Seitenfläche (23, 24) gebildet ist, der sich an das Fadenauge (6) anschließt und das verhindert, dass benachbarte Weblitzen im Bereich der Fadenaugen mit Blickrichtung in Kettfadenrichtung einander überlappen.

2. Weblitze nach Anspruch 1, **dadurch gekennzeichnet, dass** die Seitenfläche (23, 24) in Kettfadenrichtung (K) orientiert ist und sich über das Fadenauge (6) hinweg erstreckt.

3. Weblitze nach Anspruch 1, **dadurch gekennzeichnet, dass** die Seitenfläche (23, 24) eine bezüglich der Kettfadenrichtung (K) vordere und eine hintere Kante (25, 26, 27, 28) aufweist, die jeweils gerundet ist.

4. Weblitze nach Anspruch 1, **dadurch gekennzeichnet, dass** die Seitenfläche (23, 24) im Bereich des Fadenauges (6) eine ebene Fläche ist.

5. Weblitze nach Anspruch 1, **dadurch gekennzeichnet, dass** die Seitenfläche (23, 24) in Richtung von dem Fadenauge (6) weg zu der Längsrichtung (L) geneigt angeordnet und somit als Rampenfläche ausgebildet ist.

6. Weblitze nach Anspruch 5, **dadurch gekennzeichnet, dass** die Rampenfläche eine ebene Fläche ist.

7. Weblitze nach Anspruch 1, **dadurch gekennzeichnet, dass** der Litzenkörper (8) in Richtung von dem Fadenauge 6 weg im Querschnitt abnimmt.

8. Weblitze nach Anspruch 1, **dadurch gekennzeichnet, dass** der Abstand der beiden einander gegenüberliegenden Seitenflächen (23, 24) voneinander größer ist als die in gleicher Richtung gemessene Weite des Fadenauges (6).

9. Weblitze nach Anspruch 1, **dadurch gekennzeichnet, dass** das Fadenauge sowohl in Kettfadenrichtung (K) vorn als auch in Kettfadenrichtung (K) hinten jeweils von einem Steg (39, 40) begrenzt wird, dessen Außenseite durch einen Abschnitt der Seitenfläche (23, 24) gebildet wird und der an seiner Innenseite eine Leitfläche (41, 42) aufweist, die zumindest bezüglich der Kettfadenrichtung (K) parallel zu der Seitenfläche (23, 24) orientiert ist.

10. Weblitze nach Anspruch 1, **dadurch gekennzeichnet, dass** an der Fadeneinlaufseite und/oder an der Fadenauslaufseite des Fadenauges (6) gewölbte Fadeneinlaufflächen (45, 46) ausgebildet sind.

11. Weblitze nach Anspruch 1, **dadurch gekennzeichnet, dass** das Fadenauge (6) sowohl in Kettfadenrichtung (K) vorn als auch in Kettfadenrichtung (K) hinten jeweils von einem Steg (39, 40) begrenzt wird, wobei zwischen den Stegen (39, 40) in Kettfadenrichtung (K) gesehen ein Kettrichtungsabstand vorhanden ist.

12. Weblitze nach Anspruch 11, **dadurch gekennzeichnet, dass** der Kettrichtungsabstand größer ist als ein quer zur Kettrichtung (K) gemessener Querabstand der Stege (39, 40) voneinander.

13. Weblitze nach Anspruch 1, **dadurch gekennzeichnet, dass** der Litzenkörper (8) an seinem Fadenauge (6) eine maximale Breite aufweist, die von dem Fadenauge (6) weg abnimmt.

14. Weblitze nach Anspruch 1, **dadurch gekennzeichnet, dass** die Seitenfläche (23, 24) durch wenigstens eine Ausnehmung (29, 30, 31, 32) unterbrochen ist.

15. Weblitze nach Anspruch 14, **dadurch gekennzeichnet, dass** die Ausnehmung (29, 30, 31, 32) durch eine in Längsrichtung (L) orientierte Nut gebildet ist.

16. Weblitze nach Anspruch 1, **dadurch gekennzeichnet, dass** der Litzenkörper (8) zumindest teilweise aus einem Kunststoff, oder einem Leichtmetall besteht.

17. Weblitze nach Anspruch 1, **dadurch gekennzeichnet, dass** der Litzenkörper (8) aus einem Faser-Verbundwerkstoff besteht.

18. Weblitze nach Anspruch 1, **dadurch gekennzeichnet, dass** der Litzenkörper (8) nahtlos aus ein und demselben Material ausgebildet ist.

19. Weblitze nach Anspruch 1, **dadurch gekennzeichnet, dass** der Litzenkörper (8) eine verschleißmindernde Beschichtung aufweist.

20. Weblitze nach Anspruch 1, **dadurch gekennzeichnet, dass** der Litzenkörper (8) an dem Fadenauge (6) einen verschleißfesten Einsatz (55, 56, 57) aufweist.

21. Weblitze nach Anspruch 20, **dadurch gekennzeichnet, dass** der Einsatz aus Keramik, einem Cermet, Hartmetall oder einem harten Metall besteht.

22. Weblitze nach Anspruch 21, **dadurch gekennzeichnet, dass** der Einsatz (55, 56, 57) beschichtet ist.

23. Weblitze nach Anspruch 1, **dadurch gekennzeichnet, dass** der Litzenkörper (8) mit Endösen (9, 10) versehen ist, die nahtlos an diesem ausgebildet sind und aus dem gleichen Material bestehen wie dieser.

24. Weblitze nach Anspruch 1, **dadurch gekennzeichnet, dass** an den Litzenkörper (8) Endösen (9, 10) angesetzt sind.

25. Webschaft (3) mit Weblitzen (4) nach einem der vorherigen Ansprüche.

26. Webmaschine mit einem Webschaft (3) nach Anspruch 25.

## Claims

1. Heald (4) for a heald frame (3),
with an elongated heald body (8), which defines a longitudinal direction (L) and has side faces (23, 24) and which has a thread eyelet (6) to receive a warp thread (54) defining a warp thread direction (K), said thread eyelet forming a passage oriented transversely to the longitudinal direction (L),
**characterised in that**
a spacer element (35, 36) is provided on the thread eyelet (6), which is formed by a region (37, 38) of the side face (23, 24) adjoining the thread eyelet (6) and which prevents adjacent healds from overlapping one another in the region of the thread eyelets with a viewing direction in the warp thread direction.

2. Heald according to claim 1, **characterised in that** the side face (23, 24) is oriented in the warp thread direction (K) and extends beyond the thread eyelet (6).

3. Heald according to claim 1, **characterised in that** the side face (23, 24) has a front edge, with respect to the warp thread direction (K), and a rear edge (25, 26, 27, 28), which is respectively rounded.

4. Heald according to claim 1, **characterised in that** the side face (23, 24) is a plane face in the region of the thread eyelet (6).

5. Heald according to claim 1, **characterised in that** the side face (23, 24) is arranged on an incline in a direction away from the thread eyelet (6) to the longitudinal direction (L) and is thus configured as a ramp face.

6. Heald according to claim 5, **characterised in that** the ramp face is a plane face.

7. Heald according to claim 1, **characterised in that** the heald body (8) decreases in cross-section in a direction away from the thread eyelet (6).

8. Heald according to claim 1, **characterised in that** the distance of the two opposite side faces (23, 24) from one another is greater than the width of the thread eyelet (6) measured in the same direction.

9. Heald according to claim 1, **characterised in that** the thread eyelet is delimited both at the front in the warp thread direction (K) and at the rear in the warp thread direction (K) by a respective web (39, 40), the outside of which is formed by a section of the side face (23, 24) and which on its inside has a guide face (41, 42), which is oriented parallel to the side face (23, 24) at least relative to the warp thread direction (K).

10. Heald according to claim 1, **characterised in that** arched thread entry faces (45, 46) are configured on the thread entry side and/or on the thread exit side of the thread eyelet (6).

11. Heald according to claim 1, **characterised in that** the thread eyelet (6) is delimited both at the front in the warp thread direction (K) and at the rear in the warp thread direction (K) by a respective web (39, 40), wherein a warp spacing is present between the webs (39, 40) viewed in the warp thread direction (K).

12. Heald according to claim 11, **characterised in that** the warp spacing is larger than a transverse spacing of the webs (39, 40) measured transversely to the warp thread direction (K).

13. Heald according to claim 1, **characterised in that** at its thread eyelet (6) the heald body (8) has a maximum width, which decreases away from the thread eyelet (6).

14. Heald according to claim 1, **characterised in that** the side face (23, 24) is interrupted by at least one recess (29, 30, 31, 32).

15. Heald according to claim 14, **characterised in that** the recess (29, 30, 31, 32) is formed by a groove oriented in the longitudinal direction (L).

16. Heald according to claim 1, **characterised in that** the heald body (8) is made at least partially from a plastic or a light metal.

17. Heald according to claim 1, **characterised in that** the heald body (8) is made from a fibre composite material.

18. Heald according to claim 1, **characterised in that** the heald body (8) is seamless and made from one and the same material.

19. Heald according to claim 1, **characterised in that** the heald body (8) has a wear-reducing coating.

20. Heald according to claim 1, **characterised in that** the heald body (8) has a wear-resistant insert (55, 56, 57) on the thread eyelet (6).

21. Heald according to claim 20, **characterised in that** the insert is made of ceramic, a cermet, hardmetal or a hard metal.

22. Heald according to claim 21, **characterised in that** the insert (55, 56, 57) is coated.

23. Heald according to claim 1, **characterised in that** the heald body (8) is provided with end eyelets (9, 10), which are configured seamless on this and are made from the same material as this.

24. Heald according to claim 1, **characterised in that** end eyelets (9, 10) are positioned on the heald body (8).

25. Heald shaft (3) with healds (4) according to one of the preceding claims.

26. Loom with a heald shaft (3) according to claim 25.

## Revendications

1. Lisse de métier à tisser (4) pour lame de métier à tisser (3), comportant un corps de lisse (8) oblong, déterminant une direction longitudinale (L) et présentant des surfaces latérales (23, 24), lequel présente un oeillet (6) pour fil destiné à recevoir un fil de chaîne (54) déterminant une direction de fil de chaîne (K), qui forme un passage orienté transversalement à la direction longitudinale (L),
**caractérisée en ce que**
il est prévu sur l'oeillet de fil (6) un moyen de maintien d'écart (35, 36) qui est formé par une zone (37, 38) de la surface latérale qui se raccorde à l'oeillet pour fil (6) et qui empêche que des lisses de métier à tisser voisines se chevauchent dans la zone des oeillets pour fil, vu dans la direction des fils de chaîne.

2. Lisse de métier à tisser selon la revendication 1, **caractérisée en ce que** la surface latérale (23, 24) est orientée dans la direction des fils de chaîne (K) et s'étend au-dessus de l'oeillet pour fil (6).

3. Lisse de métier à tisser selon la revendication 1, **caractérisée en ce que** la surface latérale (23, 24) présente une arête avant et une arête arrière (25, 26, 27, 28), par rapport à la direction des fils de chaîne, laquelle arête est arrondie dans chaque cas.

4. Lisse de métier à tisser selon la revendication 1, **caractérisée en ce que** la surface latérale (23, 24) est une surface plane dans la zone de l'oeillet pour fil (6).

5. Lisse de métier à tisser selon la revendication 1, **caractérisée en ce que** la surface latérale (23, 24) est disposée de manière inclinée dans la direction allant de l'oeillet pour fil (6) jusqu'à la direction longitudinale (L) et présente ainsi une conformation de rampe.

6. Lisse de métier à tisser selon la revendication 5, **caractérisée en ce que** la surface de rampe est une surface plane.

7. Lisse de métier à tisser selon la revendication 1, **caractérisée en ce que** le corps (8) de lisse diminue de section au fur et à mesure que l'on s'éloigne de l'oeillet pour fil (6).

8. Lisse de métier à tisser selon la revendication 1, **caractérisée en ce que** l'écart entre les deux surfaces latérales (23, 24) situées en face l'une de l'autre est supérieur à la largeur de l'oeillet pour fil (6) mesurée dans la même direction.

9. Lisse de métier à tisser selon la revendication 1, **caractérisée en ce que** l'oeillet pour fil est limité, aussi bien à l'avant dans la direction des fils de chaîne (K) qu'à l'arrière dans la direction des fils de chaîne (K) par une entretoise (39, 40) dont le côté extérieur est constitué par une partie de la surface latérale (23, 24) et qui présente sur son côté intérieur une surface de guidage (41, 42) qui est orientée parallèlement à la surface latérale (23, 24), au moins relativement à la direction des fils de chaîne (K).

10. Lisse de métier à tisser selon la revendication 1, **caractérisée en ce que** des surfaces d'entrée de fil (45, 46) cintrées sont conformées sur le côté entrée du fil et/ou sur le côté sortie du fil de l'oeillet pour fil (6).

11. Lisse de métier à tisser selon la revendication 1, **caractérisée en ce que** l'oeillet pour fil (6) est dans chaque cas limité, aussi bien à l'avant dans la direction des fils de chaîne (K) qu'à l'arrière dans la direction des fils de chaîne (K) par une entretoise (39, 40), un écart dans la direction de la chaîne existant entre les entretoises (39, 40), vu dans la direction des fils de chaîne (K).

12. Lisse de métier à tisser selon la revendication 11, **caractérisée en ce que** l'écart dans la direction de la chaîne est supérieur à un écart transversal des entretoises (39, 40), mesuré transversalement à la direction de la chaîne (K).

13. Lisse de métier à tisser selon la revendication 1, **caractérisée en ce que** le corps de lisse (8) présente une largeur maximale au niveau de son oeillet pour fil (6), laquelle diminue au fur et à mesure que l'on s'éloigne de l'oeillet pour fil (6).

14. Lisse de métier à tisser selon la revendication 1, **caractérisée en ce que** la surface latérale (23, 24) est interrompue par au moins un évidement (29, 30, 31, 32).

15. Lisse de métier à tisser selon la revendication 14, **caractérisée en ce que** l'évidement (29, 30, 31,32) est formé par une encoche orientée dans la direction longitudinale (L).

16. Lisse de métier à tisser selon la revendication 1, **caractérisée en ce que** le corps de lisse (8) est constitué au moins partiellement d'une matière plastique ou d'un alliage léger.

17. Lisse de métier à tisser selon la revendication 1, **caractérisée en ce que** le corps de lisse (8) est constitué d'un matériau composite comprenant des fibres.

18. Lisse de métier à tisser selon la revendication 1, **caractérisée en ce que** le corps de lisse (8) est réalisé sans soudure en un seul et même matériau.

19. Lisse de métier à tisser selon la revendication 1, **caractérisée en ce que** le corps de lisse (8) présente un revêtement réduisant l'usure.

20. Lisse de métier à tisser selon la revendication 1, **caractérisée en ce que** le corps de lisse (8) présente, sur l'oeillet pour fil (6), un insert (55, 56, 57) résistant à l'usure.

21. Lisse de métier à tisser selon la revendication 20, **caractérisée en ce que** l'insert est en céramique, en un cermet, en carbure fritté ou en un métal dur.

22. Lisse de métier à tisser selon la revendication 21, **caractérisée en ce que** l'insert (55, 56, 57) est revêtu.

23. Lisse de métier à tisser selon la revendication 1, **caractérisée en ce que** le corps de lisse (8) est muni d'oeillets d'extrémité (9, 10) qui sont réalisés sans soudure sur lui et qui sont constitués du même matériau que celui-ci.

24. Lisse de métier à tisser selon la revendication 1, **caractérisée en ce que** des oeillets d'extrémité (9, 10) sont rapportés sur les corps de lisse (8).

25. Lame de métier à tisser (3) comportant des lisses de métier à tisser (4) selon une des revendications qui précèdent.

26. Métier à tisser automatique comportant une lame de métier à tisser (3) selon la revendication 25.
